# FASCICULE DE BREVET EUROPEEN

(11) **EP 1 757 536 B1**
(45) Date de publication et mention de la délivrance du brevet: **24.12.2008**
(21) Numéro de dépôt: 06117951.1
(22) Date de dépôt: 27.07.2006
(51) Int. Cl.: B65D 83/14, B65D 83/16

(54) **Ensemble de conditionnement et de distribution d'un produit**
Aufbereitungs- und Abgabevorrichtung eines Produkts
Device for the packaging and the supplying of a product

(30) Priorité: 25.08.2005 FR 0552565
(43) Date de publication de la demande: 28.02.2007
(73) Titulaire: L'OREAL, S.A., 75008 Paris (FR)
(72) Inventeur: Lasserre, Pierre-André, 93470 Coubron (FR); Sanchez, Marcel, 75015 Paris (FR)
(74) Mandataire: Leray, Noelle

(56) Documents cités:
- EP-A- 0 734 781
- US-A- 3 618 827
- US-A- 4 426 026
- PATENT ABSTRACTS OF JAPAN vol. 2003, no. 12, 5 décembre 2003 (2003-12-05) -& JP 2004 154459 A (KAO CORP), 3 juin 2004 (2004-06-03)

## Description

La présente invention concerne un ensemble de conditionnement et de distribution d'un produit, notamment cosmétique. Un tel produit peut être distribué notamment sous forme d'une crème, d'un gel, d'une mousse ou d'un spray.

Par produit cosmétique, on entend un produit tel que défini dans la directive 93/35/ CEE du Conseil du 14 juin 1993, modifiant pour la sixième fois la directive 76/ 768/ CEE.

Généralement, un ensemble de conditionnement et de distribution, tel que visé par la présente invention, comporte un récipient contenant le produit à distribuer équipé d'un organe de distribution. Un tel organe de distribution peut être une pompe ou une valve qui est surmontée d'un dispositif de distribution. Le dispositif de distribution permet à l'utilisateur d'acheminer le produit sortant du récipient vers un orifice de distribution. Il peut en outre permettre de commander l'actionnement de l'organe de distribution, pour éjecter une dose de produit hors du récipient.

Certains dispositifs de distribution sont en outre prévus pour permettre la distribution séparée ou mélangée de deux produits stockés séparément dans deux récipients.

Ainsi, on connaît par la demande de brevet français FR-A-2 732 245 un dispositif de distribution comportant un corps et un bouton-poussoir mobile par rapport à ce corps pour provoquer la distribution simultanée ou séparée de deux produits à partir de deux récipients dans lesquels ces produits sont stockés séparément. Chaque récipient est pourvu d'une valve comportant une tige creuse d'actionnement dont l'enfoncement provoque la distribution du produit.

Les dispositifs de distribution d'un ou plusieurs produits sont généralement emmanchés sur la ou les tiges d'actionnement de la valve ou de la pompe si bien que lors de l'assemblage du dispositif de distribution sur le(s) récipient(s), la tige d'actionnement peut être enfoncée et donc actionnée. Du produit peut alors sortir du récipient sans que cela soit souhaitable.

Le document JP2004154459 décrit également un ensemble du même type que ceux décrits précédemment dans lequel le bouton-poussoir est accroché sur une frette, fixée elle-même aux récipients, de manière à pouvoir pivoter relativement à la frette et aux récipients pour actionner les valves. Le bouton-poussoir peut pivoter dans deux directions par rapport à sa position de repos.

Le document US3 618 827 décrit un ensemble de conditionnement et de distribution comportant un récipient surmonté d'un dispositif de distribution. Un capot en forme de demi sphère coiffe le dispositif de distribution, le capot comportant une partie fixe et une partie pivotante qui, une fois basculée dégage l'orifice de distribution. Lorsqu'elle est basculée, la partie pivotante vient en outre appuyer sur le dispositif de distribution en le basculant pour actionner la valve.

Il existe un besoin pour disposer d'un ensemble qui limite la distribution accidentelle des produits.

II existe aussi un besoin pour disposer d'un ensemble de distribution qui puisse facilement s'actionner.

Il existe également un besoin pour disposer d'un ensemble qui permette de minimiser l'oxydation des produits à distribuer.

Il existe aussi un besoin pour disposer d'un ensemble de distribution qui puisse distribuer deux produits provenant de deux récipients dans les mêmes proportions à chaque actionnement.

Selon l'invention, ces objets peuvent être atteints en réalisant un ensemble de conditionnement et de distribution d'un produit comportant :
- au moins un récipient contenant un produit, le récipient étant pourvu d'un organe de distribution comportant une tige d'actionnement ;
- un dispositif de distribution apte à se déplacer par rapport au récipient afin d'actionner l'organe de distribution et permettre la sortie du produit au travers d'au moins un orifice de distribution,
   l'ensemble pouvant se caractériser en ce qu'il comporte des moyens pour limiter le déplacement du dispositif de distribution, les moyens comportant au moins un aileron apte à venir en butée contre une surface transversale à l'axe longitudinal de la tige d'actionnement lors de l'enfoncement du dispositif de distribution selon cet axe de manière à empêcher le dispositif de distribution de déplacer la tige d'actionnement selon son axe longitudinal, les moyens étant en outre configurés pour permettre au dispositif de distribution de basculer la tige d'actionnement autour d'un axe de basculement, selon une première direction en partant d'une position de repos de la tige, et l'empêcher de basculer la tige d'actionnement autour de l'axe de basculement dans la direction opposée à la première direction à partir de la position de repos.

Grâce à la présence des moyens pour limiter le déplacement du dispositif de distribution, on évite que la tige d'actionnement soit enfoncée selon son axe longitudinal, en particulier lors de l'assemblage du dispositif sur le récipient. On peut alors prévoir d'utiliser un dispositif de distribution fixé de manière amovible sur le récipient pour que par exemple l'utilisateur puisse le retirer pour le nettoyer au fur et à mesure des utilisations et le replacer sur le récipient sans risque de faire sortir du produit. Les moyens pour limiter le déplacement du dispositif de distribution permettent aussi de guider la gestuelle de l'utilisateur lors de la distribution du produit. Ils n'autorisent en effet un basculement de la tige que selon une direction par rapport à sa position de repos.

Par ailleurs, la tige d'actionnement s'actionnant par basculement, elle nécessite une faible force d'appui pour être actionnée ce qui permet un confort à l'utilisation. Le produit peut en effet sortir de la tige d'actionnement au moindre basculement de celle-ci.

L'aileron peut s'étendre parallèlement à l'axe longitudinal de la tige, en particulier à l'intérieur du dispositif de distribution, depuis une surface supérieure jusqu'à un bord libre formant butée.

Le bord libre de l'aileron peut comporter une portion droite venant en appui sur la surface transversale, la portion droite se prolongeant par une portion arrondie située à distance, mesurée selon l'axe longitudinal de la tige, de la surface transversale. La portion arrondie permet ainsi le basculement du dispositif de distribution.

L'ensemble peut en outre comprendre des moyens de guidage configurés pour n'autoriser le basculement du dispositif de distribution qu'autour de l'axe de basculement. Les moyens de guidage peuvent par exemple comporter un rail situé en regard de l'aileron. Le bord libre de l'aileron peut être engagé dans le rail en position de repos. En variante, on peut prévoir que le bord libre de l'aileron est engagé dans le rail une fois que le basculement du dispositif d'actionnement est amorcé.

L'ensemble peut en outre comporter un organe de fixation servant à la fixation du dispositif de distribution sur le récipient. L'organe de fixation peut comporter une jupe de montage apte à s'encliqueter sur le récipient, soit directement dessus, soit sur une coupelle fixée elle-même, par exemple par sertissage sur le col du récipient.

Le dispositif de distribution peut comporter des moyens d'accrochage pour permettre son accrochage à l'organe de fixation. Les moyens d'accrochage peuvent comporter au moins un crochet qui coopère avec au moins un arbre de manière à pouvoir pivoter autour de l'arbre et permettre le basculement du dispositif de distribution autour de l'axe de basculement. De préférence, les moyens d'accrochage comportent deux crochets qui coopèrent respectivement avec deux arbres, les deux crochets et les deux arbres étant respectivement alignés selon une ligne parallèle à l'axe de basculement. Le basculement est ainsi plus stable.

On peut ainsi monter le dispositif de distribution sur l'organe de montage grâce aux moyens d'accrochage de manière à livrer ces deux pièces déjà assemblées sur la ligne de remplissage du récipient. Une seule opération d'assemblage n'est alors nécessaire après remplissage du récipient.

Le dispositif de distribution peut comporter au moins un embout apte à s'engager sur la tige d'actionnement du récipient pour permettre de faire communiquer l'intérieur du récipient avec l'orifice de distribution.

Selon un exemple de réalisation, l'ensemble comporte deux récipients.

Le dispositif de distribution peut alors être agencé pour canaliser séparément les produits jusqu'à deux orifices de distribution. Selon ce mode de réalisation le dispositif de distribution comporte deux canaux distincts pour acheminer le produit provenant de chaque récipient vers chaque orifice de distribution. Ce mode de réalisation est particulièrement avantageux pour distribuer des produits qui ne sont pas stables dans le temps lorsqu'ils sont au contact l'un de l'autre et qui doivent être mis au contact l'un de l'autre le plus tard possible.

En variante, le dispositif de distribution peut être agencé pour permettre le mélange des produits avant que ces derniers ne gagnent l'orifice de distribution.

L'ensemble peut aussi comporter un capot destiné à protéger le dispositif de distribution.

Le(s) récipient(s) peut(peuvent) être pressurisé(s). L'organe de distribution peut alors être une valve.

Le(s) récipient(s) peut(peuvent) contenir un produit cosmétique, notamment un produit de coloration capillaire. L'un des récipients peut contenir un produit colorant et l'autre des récipients peut contenir un produit oxydant.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente en perspective un ensemble de conditionnement et de distribution selon l'invention ;
- la figure 2 représente en vue éclatée l'ensemble de la figure 1 ;
- la figure 3 illustre le dispositif de distribution de l'ensemble représenté sur les figures 1 et 2 ;
- la figure 4 illustre un organe de fixation du dispositif de distribution sur les récipients ;
- la figure 5 représente schématiquement et partiellement, en coupe axiale, l'ensemble de conditionnement et d'application conforme à l'invention,
- la figure 6 représente une coupe de la figure 5 selon la ligne VI-VI ;
- la figure 7 représente une coupe identique à celle de la figure 6 alors que le dispositif est en cours d'utilisation ; et
- les figures 8 et 9 représentent des variantes de réalisation de l'ensemble selon l'invention.

On a représenté sur les figures 1 et 2 un ensemble de distribution comprenant un dispositif de distribution 20 monté sur deux récipients 10 contenant des produits à mélanger extemporanément.

En particulier, les récipients contiennent des produits cosmétiques, notamment, selon un exemple particulier, des produits de coloration capillaire. L'un des récipients 10 contient par exemple un produit colorant et l'autre des récipients 10 contient un produit oxydant.

Chaque récipient 10 est, dans l'exemple de réalisation décrit, du type aérosol pressurisé et comporte une valve pourvue d'une tige d'actionnement 11, d'axe longitudinal X et X'comme on peut le voir sur la figure 2. La valve est maintenue par sertissage sur une coupelle 12 sertie sur le récipient.

La tige d'actionnement 11 est creuse et la distribution de produit s'effectue, lorsque la tige d'actionnement est basculée, au travers de celle-ci.

Le dispositif de distribution 20 est fixé sur les récipients, au moyen d'un organe de fixation 30. Le dispositif de distribution 20 est fixé de manière telle qu'il peut faire basculer les tiges d'actionnement. En particulier, le dispositif de distribution 20 est mobile par rapport à l'organe de fixation 30 afin de commander l'actionnement des tiges de valve.

L'organe de fixation 30, illustré en particulier à la figure 4 comporte deux jupes de montage tubulaires 31 de section transversale circulaire, qui s'accrochent par encliquetage sous la coupelle 12 du récipient correspondant. A cet effet, un bourrelet annulaire 33 est prévu sur la surface radialement interne de chaque jupe pour venir se loger sous chaque coupelle.

Les deux jupes de montage 31 sont accolées l'une à l'autre de manière à rapprocher au maximum les récipients et limiter l'encombrement de l'ensemble de conditionnement.

Les jupes de montage 31 sont également rendues solidaires l'une de l'autre par une paroi transversale 34 qui s'étend au-dessus de chaque jupe 31. La paroi transversale 34 est traversée par deux passages circulaires 35, respectivement concentriques à chaque jupe de montage 31, chacun des passages 35 étant prévu pour recevoir l'extrémité supérieure d'un des récipients 10. Les deux passages circulaires 35 sont alignés selon un axe Y.

Deux ouvertures 36 sont également prévues à proximité de chaque passage 35, le long de l'axe Y, à l'extérieur des passages 35. Dans l'exemple illustré, chaque ouverture 36 est de forme carrée, mais il est bien évident que toute autre forme pourrait être utilisée. Chaque ouverture 36 est traversée par un arbre 37, dont la fonction sera expliquée plus loin dans la description, l'arbre 37 étant allongé selon l'axe Y et comportant une section transversale à cet axe Y circulaire.

Les deux jupes 31 se raccordent également à leur périphérie par deux parois droites 38, parallèles à l'axe Y de manière à former une paroi externe ovale.

Au-dessus de la paroi transversale 34, un rebord périphérique 39 s'étend à la périphérie de la paroi 34, sur une partie seulement de son pourtour. En particulier, le rebord périphérique 39 entoure les deux extrémités arrondies de la paroi transversale 34 ainsi que l'un de ses bords droits 38, le second bord droit 38 étant dépourvu de rebord. La fonction de ce rebord sera expliquée dans la suite de la description.

Le dispositif de distribution 20 est plus particulièrement illustré à la figure 3. Il comprend une coque externe 21 dont la partie supérieure est arrondie et forme une surface d'actionnement 22. La coque 21 se termine dans sa partie inférieure par un bord libre 21 a.

Le dispositif de distribution 20 est en outre agencé pour canaliser séparément les produits provenant des récipients jusqu'à deux orifices de distribution 23. A cet effet, deux conduits 24 distincts sont prévus à l'intérieur de la coque 21 qui comprennent chacun un embout vertical 24a destiné à s'emmancher de manière étanche au produit sur les tiges d'actionnement. Chaque embout se prolonge par une portion horizontale 24b qui débouche par un orifice de distribution 23. Les deux portions horizontales 24b convergent l'une vers l'autre de manière à ce que les deux orifices de distribution 23 soient sensiblement accolés. Les extrémités des portions de conduit 24b traversent la coque 21 de manière à ce que les orifices 23 débordent l'enveloppe externe de la coque en formant un bec.

Selon une variante non illustrée, on peut prévoir que les deux conduits 24 se raccordent avant leur extrémité de manière à permettre le mélange des produits avant que ces derniers ne gagnent l'orifice de distribution qui est alors unique.

Le dispositif de distribution 20 est avantageusement accroché à l'organe de fixation 30 par des crochets 25 prévus sur le bord libre 21a de la coque, à chaque extrémité arrondie. Les deux crochets 25 sont alignés selon l'axe Y pour former un axe de basculement. Chaque crochet 25 est configuré pour venir s'accrocher à l'arbre 37 correspondant tout en pouvant pivoter autour, de manière à permettre le basculement du dispositif de distribution relativement à l'organe d'accrochage, autour de l'axe Y.

Selon une variante non illustrée, le dispositif de distribution 20 peut ne pas être accroché à l'organe de fixation. On s'affranchit alors des crochets ainsi que des arbres correspondants. Le dispositif de distribution est alors maintenu en place dans l'ensemble de conditionnement et de distribution en étant uniquement emmanché sur les tiges d'actionnement.

En position montée du dispositif de distribution 20, le rebord périphérique 39 de l'organe de fixation protège le dispositif de distribution, notamment en entourant sa base. Le bord droit 38 de la paroi transversale de l'organe de fixation qui est dépourvu de rebord se trouve du côté des orifices de distribution 23, à savoir vers l'avant du dispositif de distribution, de manière à permettre le basculement vers l'avant du dispositif 20. Le rebord 39 ne laisse par ailleurs déborder que la surface d'actionnement 22.

Des moyens 40 pour limiter le déplacement du dispositif de distribution sont prévus. En particulier, les moyens 40 sont configurés pour empêcher le dispositif de distribution 20 de déplacer les tiges d'actionnement 11 parallèlement à leur axe longitudinal X et X' tout en permettant au dispositif de distribution 20 de basculer les tiges d'actionnement selon une direction F en partant de leur position de repos. Les moyens 40 sont situés entre les deux récipients de manière à empêcher l'enfoncement des deux tiges de valve, en même temps.

Les moyens 40 comportent un aileron prévu sur le dispositif de distribution. L'aileron 40 s'étend à l'intérieur de la coque 21 depuis la face interne de la surface d'actionnement 22 jusqu'à un bord libre 41 formant butée. L'aileron est constitué par une paroi parallèle aux axes longitudinaux X et X' des tiges d'actionnement. Le bord libre 41 de l'aileron 40 comporte une portion droite 41 a disposée, une fois que l'organe mobile est accroché à l'organe de fixation, de manière à se trouver à proximité de la paroi transversale 34 de l'organe de fixation. Ainsi, dès que l'on essaie d'enfoncer le dispositif de distribution 20 parallèlement aux axes X et X' des tiges d'actionnement, la portion droite 41 a du bord libre de l'aileron vient en butée contre la paroi transversale 34.

Le bord libre de l'aileron comporte une portion arrondie 41 b vers l'avant, qui se trouve à distance de la paroi transversale et qui autorise ainsi le basculement du dispositif de distribution autour de l'axe Y, vers l'avant, selon une direction F en partant de la position de repos des tiges d'actionnement. Avantageusement, l'aileron 40 est formé à l'arrière de la coque, du côté opposé aux orifices de distribution 23 et ne s'étend pas sur toute la largeur de la coque. L'aileron est ainsi positionné et a une forme telle qu'il empêche le basculement vers l'arrière, dans la direction opposée à la direction F à partir de la position de repos du dispositif de distribution. On évite ainsi que l'utilisateur actionne les tiges d'actionnement de façon à orienter les orifices de distribution vers le dessus du dispositif.

Selon une variante illustrée à la figure 8, on peut prévoir d'utiliser un aileron 40 avec un bord libre 41 formant butée entièrement droit, sans arrondi, et utiliser une paroi transversale 34 de l'organe de fixation 30 qui comporte une portion 34a légèrement inclinée vers l'avant, en regard de l'aileron, de manière à permettre le basculement du dispositif de distribution vers l'avant.

Pour éviter le ballottement latéral du dispositif de distribution 20 relativement à l'organe de fixation, on prévoit avantageusement des moyens de guidage 50 configurés pour n'autoriser le basculement de dispositif de distribution qu'autour de l'axe Y. Selon l'exemple illustré, les moyens de guidage 50 comportent un rail de guidage. Le rail a une hauteur suffisante pour pouvoir recevoir l'aileron situé en regard. En particulier, le bord libre 41 de l'aileron est engagé entre les deux parois du rail 50 en position de repos.

Les moyens de guidage 50 permettent de parfaitement positionner le dispositif de distribution relativement aux tiges d'actionnement lors de l'actionnement de façon à déplacer les deux tiges de la même façon. On peut ainsi distribuer les deux produits dans les mêmes proportions à chaque actionnement.

L'ensemble de conditionnement comporte également un capot 60 pour protéger le dispositif de distribution 20. Le capot 60 est maintenu par serrage sur l'organe de fixation 30, notamment sur le rebord périphérique 39.

Dans l'exemple qui vient d'être décrit, deux récipients sont prévus, mais le dispositif de distribution 20 peut aussi être utilisé sur un récipient unique. Les moyens empêchant l'enfoncement de la tige d'actionnement et autorisant son basculement selon une seule direction peuvent être prévus d'un côté de la tige de valve ou, comme on l'a illustré à la figure 9, de chaque côté de la tige de valve. Selon ce dernier mode de réalisation, on peut s'affranchir du rail de guidage qui empêche le ballottement latéral du dispositif. En effet, le dispositif ne comportant qu'un seul récipient, il est moins susceptible de se déplacer latéralement. D'autre part, un aileron étant prévu de chaque côté de la tige de valve, les deux ailerons empêchent à eux seuls le ballottement latéral.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Ensemble de conditionnement et de distribution d'un produit comportant :
- au moins un récipient (10) contenant un produit, le récipient étant pourvu d'un organe de distribution comportant une tige d'actionnement (11) d'axe longitudinal X ou X' ;
- un dispositif de distribution (20) apte à se déplacer, par rapport au récipient afin d'actionner l'organe de distribution et permettre la sortie du produit au travers d'au moins un orifice de distribution (23),
l'ensemble étant **caractérisé en ce qu'**il comporte des moyens (40) pour limiter le déplacement du dispositif de distribution, les moyens (40) comportant au moins un aileron (40) apte à venir en butée contre une surface transversale (34) à l'axe X ou X' lors de l'enfoncement du dispositif de distribution selon l'axe X ou X'de manière à empêcher le dispositif de distribution (20) de déplacer la tige d'actionnement (11) selon l'axe X ou X'; les moyens (40) étant en outre configurés pour permettre au dispositif de distribution (20) de basculer la tige d'actionnement autour d'un axe Y, selon une première direction en partant d'une position de repos de la tige, et l'empêcher de basculer la tige d'actionnement autour de l'axe Y dans la direction opposée à la première direction à partir de la position de repos.

2. Ensemble selon la revendication 1, **caractérisé en ce que** l'aileron (40) s'étend parallèlement à l'axe X ou X'.

3. Ensemble selon l'une quelconque des revendications 1 ou 2, **caractérisé en ce que** l'aileron (40) s'étend à l'intérieur du dispositif de distribution, depuis une surface supérieure (22) jusqu'à un bord libre (41) formant butée.

4. Ensemble selon la revendication 3, **caractérisé en ce que** le bord libre (41) de l'aileron comporte une portion droite (41 a) venant en appui sur la surface transversale (34), la portion droite se prolongeant par une portion arrondie (41 b) située à distance, mesurée selon l'axe X ou X', de la surface transversale (34).

5. Ensemble selon l'une quelconque des revendications précédentes, **caractérisé en ce qu'**il comprend en outre des moyens de guidage (50) configurés pour n'autoriser le basculement du dispositif de distribution qu'autour de l'axe Y.

6. Ensemble selon la revendication 5, **caractérisé en ce que** les moyens de guidage (50) comportent un rail situé en regard de l'aileron (40).

7. Ensemble selon les revendications 4 et 6, **caractérisé en ce que** le bord libre (41) de l'aileron (40) est engagé dans le rail (50).

8. Ensemble selon l'une quelconque des revendications précédentes, **caractérisé en ce qu'**il comporte un organe de fixation (30) servant à la fixation du dispositif de distribution (20) sur le récipient.

9. Ensemble selon la revendication 8, **caractérisé en ce que** l'organe de fixation (30) comporte une jupe de montage (31) apte à s'encliqueter sur le récipient.

10. Ensemble selon l'une quelconque des revendications 8 ou 9, **caractérisé en ce que** le dispositif de distribution (20) comporte des moyens d'accrochage (25) pour permettre son accrochage à l'organe de fixation (30).

11. Ensemble selon la revendication 10, **caractérisé en ce que** les moyens d'accrochage (25) comportent au moins un crochet qui coopère avec au moins un arbre (37) de manière à pouvoir pivoter autour de l'arbre et permettre le basculement du dispositif de distribution (20) autour de l'axe Y.

12. Ensemble selon la revendication 11, **caractérisé en ce que** les moyens d'accrochage (25) comportent deux crochets qui coopèrent respectivement avec deux arbres (37), les deux crochets et les deux arbres étant respectivement alignés selon une ligne parallèle à l'axe Y.

13. Ensemble selon l'une quelconque des revendications précédentes, **caractérisé en ce que** le dispositif de distribution (20) comporte au moins un embout (24) apte à s'engager sur la tige d'actionnement du récipient.

14. Ensemble selon l'une quelconque des revendications précédentes, **caractérisé en ce qu'**il comporte deux récipients (10).

15. Ensemble selon la revendication précédente, **caractérisé en ce que** le dispositif de distribution (20) est agencé pour canaliser séparément les produits jusqu'à deux orifices de distribution.

16. Ensemble selon la revendication 15, **caractérisé en ce que** le dispositif de distribution comporte deux canaux distincts (24) pour acheminer le produit provenant de chaque récipient vers chaque orifice de distribution.

17. Ensemble selon la revendication 15, **caractérisé en ce que** le dispositif de distribution est agencé pour permettre le mélange des produits avant que ces derniers ne gagnent l'orifice de distribution.

18. Ensemble selon l'une quelconque des revendications précédentes, **caractérisé en ce qu'**il comporte un capot (60) destiné à protéger le dispositif de distribution (20).

19. Ensemble selon l'une quelconque des revendications précédentes, **caractérisé en ce que** le(s) récipient(s) est(sont) pressurisé(s).

20. Ensemble selon l'une quelconque des revendications précédentes, **caractérisé en ce que** l'organe de distribution est une valve.

21. Ensemble selon l'une quelconque des revendications précédentes, **caractérisé en ce que** le(s) récipient(s) contient(nent) un produit cosmétique.

22. Ensemble selon l'une quelconque des revendications précédentes, **caractérisé en ce que** le(s) récipient(s) contient(nent) un produit de coloration capillaire.

23. Ensemble selon l'une quelconque des revendications 14 à 22, **caractérisé en ce que** l'un des récipients contient un produit colorant et l'autre des récipients contient un produit oxydant.

## Claims

1. Assembly for packaging and dispensing a product, comprising:
- at least one container (10) containing a product, the container being provided with a dispensing member having an actuation rod (11) of longitudinal axis X or X';
- a dispensing device (20) able to move in relation to the container in order to actuate the dispensing member and to allow product to emerge via at least one dispensing orifice (23),
the assembly being **characterized in that** it comprises means (40) for limiting the movement of the dispensing device, the means (40) having at least one fin (40) able to abut a surface (34) transverse to the axis X or X' when the dispensing device is depressed along the axis X or X' so as to prevent the dispensing device (20) from moving the actuation rod (11) along the axis X or X'; the means (40) further being configured to allow the dispensing device (20) to tilt the actuation rod about an axis Y in a first direction starting from a rest position of the rod and to prevent the actuation rod from tilting about the axis Y in the opposite direction to the first direction starting from the rest position.

2. Assembly according to Claim 1, **characterized in that** the fin (40) extends parallel to the axis X or X'.

3. Assembly according to either of Claims 1 and 2, **characterized in that** the fin (40) extends inside the dispensing device from an upper surface (22) to a free edge (41) that forms a stop.

4. Assembly according to Claim 3, **characterized in that** the free edge (41) of the fin has a straight part (41a) bearing against the transverse surface (34), the straight part being continued by a rounded part (41b) spaced apart, along the axis X or X', from the transverse surface (34).

5. Assembly according to any one of the preceding claims, **characterized in that** it further comprises guide means (50) configured to allow the dispensing device to tilt only about the axis Y.

6. Assembly according to Claim 5, **characterized in that** the guide means (50) comprise a trackway adjacent to the fin (40).

7. Assembly according to Claims 4 and 6, **characterized in that** the free edge (41) of the fin (40) is inserted into the trackway (50).

8. Assembly according to any one of the preceding claims, **characterized in that** it comprises a fastening member (30) for fastening the dispensing device (20) to the container.

9. Assembly according to Claim 8, **characterized in that** the fastening member (30) comprises a mounting skirt (31) able to be snap-fastened to the container.

10. Assembly according to either of Claims 8 and 9, **characterized in that** the dispensing device (20) comprises attachment means (25) so that it can be attached to the fastening member (30).

11. Assembly according to Claim 10, **characterized in that** the attachment means (25) comprise at least one hook which engages with at least one spindle (37) such that it can pivot about the spindle and allow the dispensing device (20) to tilt about the axis Y.

12. Assembly according to Claim 11, **characterized in that** the attachment means (25) comprise two hooks which each engage with one of two spindles (37), the two hooks and the two spindles being in each case aligned along a line parallel to the axis Y.

13. Assembly according to any one of the preceding claims, **characterized in that** the dispensing device (20) comprises at least one end piece (24) able to be fitted over the actuation rod of the container.

14. Assembly according to any one of the preceding claims, **characterized in that** it comprises two containers (10).

15. Assembly according to the preceding claim, **characterized in that** the dispensing device (20) is designed to channel the products separately to two dispensing orifices.

16. Assembly according to Claim 15, **characterized in that** the dispensing device comprises two separate channels (24) for directing the product from each container towards each dispensing orifice.

17. Assembly according to Claim 15, **characterized in that** the dispensing device is designed to allow the products to mix before they reach the dispensing orifice.

18. Assembly according to any one of the preceding claims, **characterized in that** it comprises a cap (60) intended to protect the dispensing device (20).

19. Assembly according to any one of the preceding claims, **characterized in that** the container or containers is or are pressurized.

20. Assembly according to any one of the preceding claims, **characterized in that** the dispensing member is a valve.

21. Assembly according to any one of the preceding claims, **characterized in that** the container or containers contains or contain a cosmetic product.

22. Assembly according to any one of the preceding claims, **characterized in that** the container or containers contains or contain a hair colorant.

23. Assembly according to any one of Claims 14 to 22, **characterized in that** one of the containers contains a colorant and the other container contains an oxidant.

## Patentansprüche

1. Einheit zur Verpackung und zur Ausgabe eines Produkts, die aufweist:
- mindestens einen ein Produkt enthaltenden Behälter (10), wobei der Behälter mit einem Ausgabeorgan versehen ist, das eine Betätigungsstange (11) mit einer Längsachse X oder X' aufweist;
- eine Ausgabevorrichtung (20), die sich bezüglich des Behälters verschieben kann, um das Ausgabeorgan zu betätigen und den Austritt des Produkts durch mindestens eine Ausgabeöffnung (23) zu erlauben,
wobei die Einheit **dadurch gekennzeichnet ist, dass** sie Mittel (40) aufweist, um die Verschiebung der Ausgabevorrichtung zu begrenzen, wobei die Mittel (40) mindestens einen Flügel (40) aufweisen, der beim Eindrücken der Ausgabevorrichtung gemäß der Achse X oder X' gegen eine Fläche (4) quer zur Achse X oder X' in Anschlag kommen kann, um die Ausgabevorrichtung (20) daran zu hindern, die Betätigungsstange (11) gemäß der Achse X oder X' zu verschieben; wobei die Mittel (40) außerdem konfiguriert sind, um es der Ausgabevorrichtung (20) zu erlauben, die Betätigungsstange ausgehend von einer Ruhestellung der Stange um eine Achse Y in eine erste Richtung zu kippen, und sie daran zu hindern, die Betätigungsstange ausgehend von der Ruhestellung um die Achse Y in die Richtung zu kippen, die der ersten Richtung entgegengesetzt liegt.

2. Einheit nach Anspruch 1, **dadurch gekennzeichnet, dass** der Flügel (40) sich parallel zur Achse X oder X' erstreckt.

3. Einheit nach einem der Ansprüche 1 oder 2, **dadurch gekennzeichnet, dass** der Flügel (40) sich innerhalb der Ausgabevorrichtung von einer Oberfläche (22) bis zu einem einen Anschlag bildenden freien Rand (41) erstreckt.

4. Einheit nach Anspruch 3, **dadurch gekennzeichnet, dass** der freie Rand (41) des Flügels einen geraden Abschnitt (41a) aufweist, der sich auf die Querfläche (34) auflegt, wobei der gerade Abschnitt durch einen abgerundeten Abschnitt (41b) verlängert wird, der sich gemessen entlang der Achse X oder X' in Abstand zur Querfläche (34) befindet.

5. Einheit nach einem der vorhergehenden Ansprüche, **dadurch gekennzeichnet, dass** sie außerdem Führungsmittel (50) aufweist, die konfiguriert sind, um das Kippen der Ausgabevorrichtung nur um die Achse Y zu erlauben.

6. Einheit nach Anspruch 5, **dadurch gekennzeichnet, dass** die Führungsmittel (50) eine Schiene aufweisen, die sich gegenüber dem Flügel (40) befindet.

7. Einheit nach den Ansprüchen 4 und 6, **dadurch gekennzeichnet, dass** der freie Rand (41) des Flügels (40) in die Schiene (50) eingeführt ist.

8. Einheit nach einem der vorhergehenden Ansprüche, **dadurch gekennzeichnet, dass** sie ein Befestigungsorgan (30) aufweist, das zur Befestigung der Ausgabevorrichtung (20) am Behälter dient.

9. Einheit nach Anspruch 8, **dadurch gekennzeichnet, dass** das Befestigungsorgan (30) eine Montageschürze (31) aufweist, die auf dem Behälter einrasten kann.

10. Einheit nach einem der Ansprüche 8 oder 9, **dadurch gekennzeichnet, dass** die Ausgabevorrichtung (20) Einhakmittel (25) aufweist, um ihr Einhaken am Befestigungsorgan (30) zu ermöglichen.

11. Einheit nach Anspruch 10, **dadurch gekennzeichnet, dass** die Einhakmittel (25) mindestens einen Haken aufweisen, der mit mindestens einer Welle (37) zusammenwirkt, um um die Welle schwenken und das Kippen der Ausgabevorrichtung (20) um die Achse Y erlauben zu können.

12. Einheit nach Anspruch 11, **dadurch gekennzeichnet, dass** die Einhakmittel (25) zwei Haken aufweisen, die jeweils mit zwei Wellen (37) zusammenwirken, wobei die zwei Haken und die zwei Wellen je gemäß einer Linie parallel zur Achse Y fluchten.

13. Einheit nach einem der vorhergehenden Ansprüche, **dadurch gekennzeichnet, dass** die Ausgabevorrichtung (20) mindestens einen Aufsatz (24) aufweist, der sich auf die Betätigungsstange des Behälters aufsetzen kann.

14. Einheit nach einem der vorhergehenden Ansprüche, **dadurch gekennzeichnet, dass** sie zwei Behälter (10) aufweist.

15. Einheit nach dem vorhergehenden Anspruch, **dadurch gekennzeichnet, dass** die Ausgabevorrichtung (20) eingerichtet ist, um die Produkte getrennt bis zu zwei Ausgabeöffnungen zu kanalisieren.

16. Einheit nach Anspruch 15, **dadurch gekennzeichnet, dass** die Ausgabevorrichtung zwei getrennte Kanäle (24) aufweist, um das von jedem Behälter kommende Produkt zu jeder Ausgabeöffnung zu transportieren.

17. Einheit nach Anspruch 15, **dadurch gekennzeichnet, dass** die Ausgabevorrichtung eingerichtet ist, um die Mischung der Produkte zu erlauben, ehe diese zur Ausgabeöffnung gelangen.

18. Einheit nach einem der vorhergehenden Ansprüche, **dadurch gekennzeichnet, dass** sie eine Abdeckhaube (60) aufweist, die zum Schutz der Ausgabevorrichtung (20) bestimmt ist.

19. Einheit nach einem der vorhergehenden Ansprüche, **dadurch gekennzeichnet, dass** der (die) Behälter unter Druck steht (stehen).

20. Einheit nach einem der vorhergehenden Ansprüche, **dadurch gekennzeichnet, dass** das Ausgabeorgan ein Ventil ist.

21. Einheit nach einem der vorhergehenden Ansprüche, **dadurch gekennzeichnet, dass** der (die) Behälter ein Kosmetikprodukt enthält (enthalten).

22. Einheit nach einem der vorhergehenden Ansprüche, **dadurch gekennzeichnet, dass** der (die) Behälter ein Haarfärbemittel enthält (enthalten).

23. Einheit nach einem der Ansprüche 14 bis 22, **dadurch gekennzeichnet, dass** einer der Behälter ein Färbemittel und der andere Behälter ein Oxidationsmittel enthält.
